# EUROPÄISCHE PATENTSCHRIFT

(11) **EP 4 323 120 B1**
(45) Veröffentlichungstag und Bekanntmachung des Hinweises auf die Patenterteilung: **28.05.2025**
(21) Anmeldenummer: 22723095.0
(22) Anmeldetag: 14.04.2022
(51) Int. Cl.: B03B 5/34, B03B 11/00

(54) **TRENNUNG VON TRENNGUT IN EINEM ZENTRIFUGALKRAFTSCHEIDER**
SEPARATION OF SEPARATION MATERIAL IN A CENTRIFUGAL SEPARATOR
SÉPARATION DE LA MATIÈRE DANS UN SÉPARATEUR À FORCE CENTRIFUGE

(30) Priorität: 15.04.2021 EP 21168568
(43) Veröffentlichungstag der Anmeldung: 21.02.2024
(73) Patentinhaber: Montanuniversität Leoben, 8700 Leoben (AT)
(72) Erfinder: BAUER, Markus, 8330 Feldbach (AT); SCHWABL, Daniel, 8700 Leoben (AT)
(74) Vertreter: Dilg, Haeusler, Schindelmann Patentanwaltsgesellschaft mbH
(86) Internationale Anmeldenummer: PCT/EP2022/060085
(87) Internationale Veröffentlichungsnummer: WO 2022/219141

(56) Entgegenhaltungen:
- EP-A2- 0 876 847
- CN-A- 106 861 896
- CN-A- 109 701 732
- CN-U- 208 928 368
- JP-A- 2014 230 498

## Beschreibung

Die Erfindung betrifft ein Verfahren zur Trennung von Trenngut in einem Zentrifugalkraftscheider (ZKS) sowie eine Vorrichtung zur Durchführung dieses Verfahrens.

ZKS ermöglichen die Trennung von Partikeln nach ihrer Dichte in Bezug zur Dichte eines Trennmediums. Ursprünglich für die Kohleaufbereitung entwickelt, kommen ZKS mittlerweile für Sortieraufgaben unterschiedlichster Art zum Einsatz.

ZKS umfassen typischerweise zylindrische Gehäuse, deren Längsachse im Betrieb meist winklig, beispielsweise zwischen 20° und 40°, zur Horizontalen ausgerichtet ist. Trennmedium wird üblicherweise durch einen evolventenförmigen Einlass im Gehäusemantel in einem unteren Bereich des ZKS eingeleitet, sodass eine Wirbelströmung mit einem Luftkern entlang der Längsachse des ZKS erzeugt wird und das Trennmedium durch einen evolventenförmigen Auslass im oberen Bereich des Gehäusemantels wieder austritt. Trenngut wird durch einen üblicherweise zentral an einer oberen Stirnseite des zylindrischen Gehäuses angeordneten Einlass eingebracht. Partikel mit geringer Dichte schwimmen an der Grenzfläche zwischen dem Trennmedium und dem Luftkern auf und werden durch die Schwerkraft entlang der Längsachse des ZKS zu einem zentral an der unteren Rückseite des zylindrischen Gehäuses angeordneten Auslass befördert. Partikel hoher Dichte sinken in das Trennmedium ab, werden durch die Zentrifugalkraft radial nach außen gedrückt und verlassen den ZKS durch einen Trennmediumauslass im oberen Bereich des Gehäuses. Die im Trenngut enthaltenen Partikel können so nach ihrer Dichte in Bezug zur Dichte des Trennmediums sortiert werden.

Aus dem Stand der Technik sind eine Vielzahl unterschiedlicher ZKS bekannt. ZKS sind unter anderem auch unter den Bezeichnungen Schwertrübescheider (dense media separator, DMS), zylindrischer Zyklonscheider (cylindrical cyclone separator), dynamischer Scheider (engl. dynamic separator); bzw. unter den Produktbezeichnungen Dyna Whirlpool-Scheider, TriFlo-Scheider und LAR-CODEMS (large coal dense media separator) bekannt. Geeignete ZKS sind beispielsweise in der DE 198 47 229 A1 und in der WO 02/00352 A1 offenbart.

CN 106 861 896 A offenbart einen Zentrifugalkraftscheider, wobei ein Förderband das Trenngut befördert, welches am Ende des Förderbands aufgrund der Schwerkraft in den Zentrifugalkraftscheider hineinfällt.

CN 109 701 732 A offenbart eine Zentrifuge, an der eine Zuführeinheit angeordnet ist, wobei die Zuführeinheit einen Schneckenförderer aufweist, welcher vor der Zentrifuge endet.

JP 2014 230498 A offenbart einen Gewebeseparator, der einen Zentrifugalkraftscheider aufweist. Darin wird einerseits von oben über eine erste Einlassöffnung eine erste Lösung mit Gewebezeichen eingeführt und über eine seitliche zweite Öffnung eine zweite Flüssigkeit eingeführt, um einen Wirbel in dem konisch zulaufenden Behälter zu generieren.

CN 208 928 368 U offenbart eine Fördereinrichtung zum Fördern von Trenngut zu einem Zentrifugalkraftscheider. Partikel fallen von einer Entladeplatte in den Zentrifugalkraftscheider hinein.

EP 0 876 847 A2 offenbart ein Verfahren zur Trennung von Mischkunststoffen. Eine Trennflüssigkeit wird über einen Rührbehälter zugeführt.

Viele aus dem Stand der Technik bekannte ZKS sind zwar grundsätzlich gut zur Trennung unterschiedlicher Materialien geeignet, sie weisen allerdings Nachteile auf, die die Effizienz und Stabilität des Trennprozesses beeinträchtigen. Insbesondere ist der Durchsatz des Trennverfahrens häufig nicht zufriedenstellend und Unterbrechungen können auftreten. Vielfach ist außerdem eine aufwendige Vorsortierung des Trennguts notwendig, was die Wirtschaftlichkeit des Verfahrens zusätzlich beeinträchtigen kann.

Eine Aufgabe der vorliegenden Erfindung kann darin gesehen werden, zumindest einzelne Nachteile des Standes der Technik zu lindern bzw. zu beseitigen. Eine Aufgabe der vorliegenden Erfindung kann auch darin gesehen werden, einen effizienten Trennprozess mit hoher Stabilität und hohem Durchsatz für unterschiedliche Arten von Trenngut zu ermöglichen.

Ein Ausführungsbeispiel der Erfindung stellt ein Verfahren zur Trennung von Trenngut in einem Zentrifugalkraftscheider (ZKS) zur Verfügung, wobei ein Trennmedium derart in den ZKS eingeleitet wird, dass ein Wirbel mit einem Luftkern im Inneren des ZKS erzeugt wird, wobei das Trenngut über mindestens eine Zwangsfördereinrichtung in den ZKS eingebracht wird.

Ein anderes Ausführungsbeispiel der Erfindung stellt eine Vorrichtung zur Durchführung des oben beschriebenen Verfahrens zur Verfügung, die Vorrichtung aufweisend einen ZKS mit einem Trennguteinlass zum Einbringen von Trenngut und einem Trennmediumeinlass zum Einleiten eines Trennmediums, wobei die Vorrichtung mindestens eine mit dem Trennguteinlass verbundene Zwangsfördereinrichtung aufweist.

In den aus dem Stand der Technik bekannten ZKS erfolgt die Einbringung des Trennguts typischerweise alleine durch die Schwerkraft. Die Partikel rutschen beispielsweise von einem Trichter in einen Schlauch oder ein Rohr, welches in den ZKS mündet. Alternativ dazu ist auch das Einspülen des Trennguts als Suspension bekannt.

Im Zusammenhang mit Ausführungsbeispielen der vorliegenden Erfindung hat sich gezeigt, dass wesentliche Nachteile der bekannten Trennprozesse überwunden werden können, wenn das Trenngut in den ZKS zwangsgefördert wird. Diese Art der Materialeinbringung ermöglicht einen kontinuierlichen und steuerbaren Eintrag in den ZKS. Materialbrücken und Anbackungen können vermieden bzw. reduziert werden. Verstopfungen treten seltener auf, was den Wartungsaufwand reduziert und die Anlagenverfügbarkeit erhöht. Die kontinuierliche Materialzufuhr ermöglicht einen stabileren Trennprozess, wodurch eine hohe Trenneffizienz erreicht wird und hohe Durchsätze aufrechterhalten werden können. Die Zwangsförderung ermöglicht darüber hinaus eine bessere Flexibilität des Trennprozesses in Bezug auf heterogene Partikelkollektive, wodurch der Aufwand von Vorsortierungen des Trennguts reduziert wird.

Um das Trenngut in den ZKS zwangszufördern, wird mindestens eine Zwangsfördereinrichtung derart mit dem Trennguteinlass des ZKS verbunden, dass eine Zwangsförderung des Trennguts in den ZKS ermöglicht wird. Vorteilhafterweise wird die Zwangsfördereinrichtung direkt am Trennguteinlass des ZKS angeflanscht. Ein Flansch kann beispielsweise mit einer Flachdichtung, flexibler Dichtmasse oder einem O-Ring versehen werden und angezogen werden, wodurch eine dichte Verbindung erreicht werden kann. Alternativ dazu kann die Zwangsfördereinrichtung beispielsweise über eine Manschette mit Dichtlippen oder bei Ausgestaltung des Trennguteinlasses als Rohrstück (Futterrohr) über eine Ringraumdichtung oder Pressringdichtung mit dem ZKS verbunden werden. In einer bevorzugten Ausführungsform ist die Zwangsfördereinrichtung über einen Kompensator mit dem Trennguteinlass verbunden. Dies hat den Vorteil, dass beispielsweise Schwindungen absorbiert und ausgeglichen werden können.

Im Weiteren werden zusätzliche vorteilhafte Ausgestaltungen des Verfahrens und der Vorrichtung gemäß exemplarischen Ausführungsbeispielen der Erfindung beschrieben.

Jegliche Förderanlagen, die eine Zwangsförderung ermöglichen, sind im Zusammenhang mit dem erfindungsgemäßen Verfahren und der erfindungsgemäßen Vorrichtung geeignet. Bei der Zwangsfördereinrichtung kann es sich beispielsweise um ein Rohr handeln, in welchem sich eine rotierende Schnecke oder Spirale befindet, die für die Zwangsförderung des Trennguts sorgt. Bevorzugt ist es, wenn das Trenngut über einen als Zwangsfördereinrichtung vorgesehenen Schneckenförderer oder Spiralförderer eingebracht wird. Gemäß einer bevorzugten Ausführungsform handelt es sich bei der Zwangsfördereinrichtung daher um einen Schneckenförderer oder einen Spiralförderer.

Im Zusammenhang mit Ausführungsbeispielen der vorliegenden Erfindung ist es günstig, wenn die Einbringung über die Zwangsfördereinrichtung über eine Antriebseinheit vorzugsweise stufenlos regelbar ist. In einer bevorzugten Ausführungsform der erfindungsgemäßen Vorrichtung weist die Zwangsfördereinrichtung daher eine vorzugsweise stufenlos regelbare Antriebseinheit auf. Dies ermöglicht eine präzise Steuerung der Materialzufuhr, wodurch ein hoher Durchsatz gewährleistet wird, ohne den ZKS zu überladen. Außerdem kann der Trennprozess durch Regelung der Fördergeschwindigkeit flexibel an die Art des Trennguts angepasst werden. Vorzugsweise wird die Zwangsfördereinrichtung daher von einem Motor angetrieben, dessen Drehzahl stufenlos geregelt werden kann.

In einer bevorzugten Ausführungsform wird das Trenngut von einem Vorlagebehälter mit einem Rührwerk in die Zwangsfördereinrichtung eingebracht. Die Zwangsfördereinrichtung ist daher vorzugsweise mit einem Vorlagebehälter aufweisend ein Rührwerk verbunden. Durch das Rührwerk können Materialbrücken bei der Beschickung der Zwangsfördereinrichtung reduziert werden, was die Effizienz und Stabilität des Trennguteintrags weiter erhöht.

In einer besonders bevorzugten Ausführungsform wird das Trenngut von einem Vorlagebehälter mit einem Austragsboden in die Zwangsfördereinrichtung eingebracht. Die Zwangsfördereinrichtung ist daher vorzugsweise mit einem Vorlagebehälter aufweisend einen Austragsboden verbunden. Der Austragsboden ist vorzugsweise ein bewegter Boden z.B. ein Schneckenaustragsboden. In dieser Ausführungsform wird der Boden des Vorlagebehälters zumindest teilweise, vorzugsweise vollständig, durch Schnecken gebildet, was eine besonders gleichmäßige Beschickung der Zwangsfördereinrichtung ermöglicht. Die Bildung von Materialbrücken kann besonders wirksam reduziert werden. Der Trenngutstrom kann außerdem durch die Veränderung der Drehgeschwindigkeit der Schnecken in einem breiten Bereich variiert werden.

Im Rahmen von Ausführungsbeispielen der Erfindung ist es bevorzugt, wenn der ZKS ein im Wesentlichen zylindrisches Gehäuse zur Aufnahme des Trennmediums und des Trennguts aufweist. Vorzugsweise weist der ZKS daher ein Gehäuse mit einer Stirnseite und einer Rückseite auf, welche über einen im Wesentlichen zylindrischen Gehäusemantel verbunden sind. Stirnseite und Rückseite können auch als Deckel und Boden des ZKS bezeichnet werden. Besonders bevorzugt sind ZKS, wie sie in der DE 198 47 229 A1 und der WO 02/00352 A1 offenbart sind.

Vorzugsweise weist der ZKS zumindest einen Trennguteinlass und zumindest einen Trennmediumeinlass auf. Bei dem Trennguteinlass und dem Trennmediumeinlass handelt es sich vorzugsweise um separate Einlässe und es ist bevorzugt, dass Trenngut und Trennmedium getrennt voneinander in den ZKS eingebracht werden. Im Stand der Technik bekannt sind auch Trennsysteme, in welchen Trenngut und Trennmedium gemeinsam eingebracht werden. Die getrennte Einbringung hat allerdings unter anderem den Vorteil, dass die Strömung des Trennmediums einfacher zu kontrollieren ist.

Das Trenngut wird an der Stirnseite des ZKS eingebracht. Insbesondere ist es bevorzugt, dass das Trenngut im Wesentlichen ins Zentrum der Stirnseite des ZKS eingebracht wird. Der Trennguteinlass ist daher vorzugsweise stirnseitig am ZKS angeordnet, insbesondere im Wesentlichen zentral an der Stirnseite des ZKS.

Vorzugsweise wird das Trenngut im Wesentlichen in Richtung der Längsachse des ZKS eingebracht. Die Längsachse der Zwangsfördereinrichtung ist daher vorzugsweise im Wesentlichen fluchtend mit der Längsachse des ZKS ausgerichtet. Es ist allerdings auch möglich, dass die Längsachse der Zwangsfördereinrichtung winkelig zur Längsachse des ZKS ausgerichtet ist, insbesondere wenn mehr als eine Zwangsfördereinrichtung mit dem ZKS verbunden ist. Vorzugsweise weist der ZKS einen Leichtgutauslass auf, welcher vorzugsweise an der der Stirnseite gegenüberliegenden Rückseite des ZKS angeordnet ist, insbesondere im Wesentlichen zentral an der Rückseite. Während des Betriebs kann Material niedriger Dichte so von einem Trennguteinlass an der Stirnseite durch eine sich entlang der Längsachse des ZKS ausbildende Luftsäule zum Leichtgutauslass an der Rückseite des ZKS wandern, wo es als Leichtgutfraktion gewonnen werden kann.

Vorzugsweise handelt es sich beim Trennmediumeinlass der erfindungsgemäßen Vorrichtung um einen evolventenförmig ausgebildeten Einlass am vorzugsweise im Wesentlichen zylindrischen Gehäusemantel des ZKS. Günstig ist es, wenn der Trennmediumeinlass am Gehäusemantel benachbart der Rückseite des ZKS angeordnet ist, insbesondere wenn der Trennmediumeinlass an die Rückseite des ZKS angrenzt. Vorzugsweise ist der Trennmediumeinlass im Wesentlichen in tangentialer Richtung zu einem im Wesentlichen zylindrischen Gehäusemantel des ZKS angeordnet. Im erfindungsgemäßen Verfahren wird das Trennmedium vorzugsweise durch einen solchen Trennmediumeinlass eingebracht. Vorzugsweise wird das Trennmedium daher benachbart der Rückseite des ZKS eingebracht. Vorzugsweise wird das Trennmedium im Wesentlichen tangential zur Einhüllenden der Trennmediumströmung eingebracht.

In einer bevorzugten Ausführungsform des erfindungsgemäßen Verfahrens wird das Trenngut über mindestens eine weitere Zwangsfördereinrichtung in den ZKS eingebracht. Vorzugsweise weist die erfindungsgemäße Vorrichtung daher mindestens eine weitere mit dem Trennguteinlass verbundene Zwangsfördereinrichtung auf. Dabei ist es nicht zwingend notwendig, dass die mehreren Zwangsfördereinrichtungen in eine einzige Öffnung im Gehäuse des ZKS münden. Der Trennguteinlass kann auch mehrere benachbarte Öffnungen umfassen, an die jeweils eine Zwangsfördereinrichtung angeschlossen ist. Besonders bevorzugt ist es, wenn das Trenngut über mindestens zwei, insbesondere mindestens drei Zwangsfördereinrichtungen in den ZKS eingebracht wird; bzw. wenn die erfindungsgemäße Vorrichtung mindestens zwei, insbesondere mindestens drei mit dem Trennguteinlass verbundene Zwangsfördereinrichtungen aufweist. Das Vorsehen mehrerer Zwangsfördereinrichtungen ermöglicht eine noch größere Flexibilität bei der Einbringung des Trennguts. Vorteilhafterweise kann unterschiedliches Trenngut, z.B. in Bezug auf die Zusammensetzung oder die Größenverteilung, über separate Zwangsfördereinrichtungen eingebracht werden. Die Zwangsfördereinrichtungen können darüber hinaus mit voneinander abweichenden Fördergeschwindigkeiten betrieben werden. So kann die Fördergeschwindigkeit an das jeweilige Trenngut angepasst werden und ein hoher Durchsatz kann gewährleistet werden, ohne den ZKS zu überladen. Zusätzlich kann das Verhältnis, in welchem die unterschiedlichen Trenngüter in den ZKS eingebracht werden, geregelt werden.

Die hierin im Zusammenhang mit einer einzelnen Zwangsfördereinrichtung beschriebenen bevorzugten Ausführungsformen gelten in gleichem Maße für jede der Zwangsfördereinrichtungen der erfindungsgemäßen Verfahren und Vorrichtungen, welche die Benutzung bzw. das Vorliegen mehrerer Zwangsfördereinrichtungen betreffen. Es ist daher beispielsweise im Zusammenhang mit dem erfindungsgemäßen Verfahren und der erfindungsgemäßen Vorrichtung bevorzugt, dass mindestens eine, insbesondere bevorzugt jede, der Zwangsfördereinrichtungen ein Schneckenförderer oder ein Spiralförderer ist. Es ist ebenfalls bevorzugt, dass zumindest eine, insbesondere bevorzugt jede, der Zwangsfördereinrichtungen mit einem Vorlagebehälter aufweisend einen Austragsboden oder ein Rührwerk verbunden ist.

Vorzugsweise erfolgt die Einbringung über die Zwangsfördereinrichtungen in unterschiedlichen Richtungen, welche von der Längsachse des ZKS abweichen. In Bezug auf die erfindungsgemäße Vorrichtung ist es daher bevorzugt, wenn die Zwangsfördereinrichtungen winkelig zueinander angeordnet sind. Vorzugsweise weisen die Zwangsfördereinrichtungen daher jeweils eine Längsachse auf, wobei die Längsachsen in einem Winkel zueinander angeordnet sind. In einer bevorzugten Ausführungsform ist die Längsachse einer Zwangsfördereinrichtung im Wesentlichen fluchtend mit der Längsachse des ZKS ausgerichtet, während die Längsachse mindestens einer weiteren Zwangsfördereinrichtung in einem Winkel zur Längsachse des ZKS ausgerichtet ist, bevorzugt zwischen 5° und 80°, noch mehr bevorzugt zwischen 10° und 60°, insbesondere zwischen 15° und 45°. In einer bevorzugten Ausführungsform erfolgt die Einbringung über Zwangsfördereinrichtungen, deren Längsachsen in einem Winkel zwischen 10° und 120°, bevorzugt zwischen 20° und 100°, noch mehr bevorzugt zwischen 30° und 80°, am meisten bevorzugt zwischen 40° und 60° zueinander angeordnet sind. Vorzugsweise erfolgt die Einbringung über mindestens drei Zwangsfördereinrichtungen, wobei der Winkel zwischen den Längsachsen jedes Paares der Zwangsförderungseinrichtungen zwischen 10° und 120°, bevorzugt zwischen 20° und 100°, noch mehr bevorzugt zwischen 30° und 80°, am meisten bevorzugt zwischen 40° und 60° beträgt. Im Zusammenhang mit der erfindungsgemäßen Vorrichtung ist es ebenfalls bevorzugt, wenn der Winkel zwischen den Längsachsen der Zwangsfördereinrichtungen zwischen 10° und 120°, bevorzugt zwischen 20° und 100°, noch mehr bevorzugt zwischen 30° und 80°, am meisten bevorzugt zwischen 40° und 60° beträgt. Vorzugsweise weist die Vorrichtung mindestens drei Zwangsfördereinrichtungen auf, wobei der Winkel zwischen den Längsachsen jedes Paares der Zwangsförderungseinrichtungen zwischen 10° und 120°, bevorzugt zwischen 20° und 100°, noch mehr bevorzugt zwischen 30° und 80°, am meisten bevorzugt zwischen 40° und 60° beträgt. Die beschriebenen Anordnungen ermöglichen es, mehrere Zwangsfördereinrichtungen auf effiziente Art und Weise gleichzeitig zu betreiben und das Trenngut von jeder Zwangsfördereinrichtung in die sich im ZKS ausbildende Luftsäule einzutragen.

Das erfindungsgemäße Verfahren und die erfindungsgemäße Vorrichtung sind für die Trennung unterschiedlichster Arten von Trenngut, beispielsweise von Mineralien, Kohle und Abfällen jeglicher Art, insbesondere post-consumer Abfall oder postindustrieller Abfall, geeignet. Besonders vorteilhaft ist der Einsatz des erfindungsgemäßen Verfahrens für Kunststoffabfälle, bzw. Altplastik. Abfälle, insbesondere Altplastik, führen aufgrund ihrer Form, ihres Volumens und geringen Gewichtes sehr leicht zu Blockaden in ZKS, wie sie im Stand der Technik eingesetzt werden. Insbesondere flächige Partikelkollektive, z.B. Plastikfolien, können sich leicht verhaken und agglomerieren. In einer bevorzugten Ausführungsform umfasst das Trenngut daher Kunststoffe. Das erfindungsgemäße Verfahren und die erfindungsgemäße Vorrichtung sind hervorragend für die Trennung derartiger Materialien geeignet, da die Zwangsförderung Blockaden verhindert, bzw. erheblich reduziert.

Vorzugsweise beträgt der Anteil von Kunststoffen am Trenngut mindestens 5 Gew.-%, bevorzugt mindestens 10 Gew.-%, noch mehr bevorzugt mindestens 25 Gew.-%, noch mehr bevorzugt mindestens 50 Gew.-%, insbesondere mindestens 75 Gew.-%. Der Anteil von Kunststoffen am Trenngut kann vorzugsweise bis zu 90 Gew.-%, bevorzugt bis zu 100 Gew.-% betragen. Die Kunststoffe sind vorzugsweise ausgewählt aus Polyethylen (PE), Polypropylen (PP), Polyvinylchlorid (PVC), Polyethylenterephthalat (PET) und Polystyrol (PS), oder Mischungen derselben. Vorzugsweise sind die Kunststoffe Polyolefine, insbesondere PE und/oder PP. Polyolefine eignen sich besonders gut für das Kunststoffrecycling in thermisch-chemischen Konversionsanlangen. Es ist daher bevorzugt, wenn der Anteil an Polyolefinen, insbesondere der Anteil an PE und/oder PP, am Trenngut mindestens 1 Gew.-%, vorzugsweise mindestens 5 Gew.-%, mehr bevorzugt mindestens 10 Gew.-%, insbesondere mindestens 20 Gew.-% beträgt.

In einer bevorzugten Ausführungsform des erfindungsgemäßen Verfahrens wird das Trenngut vor dem Einbringen in den ZKS angefeuchtet. Es hat sich gezeigt, dass der Einsatz von nassem bzw. feuchtem Trenngut zu einem besonders effizienten Trennprozess führen kann, da der Übertritt von Material von der Luftsäule ins Trennmedium erleichtert werden kann. Beispielsweise kann so der Übertritt von im Trenngut enthaltenen hydrophoben Kunststoffen vom Luftkern in Wasser als Trennmedium erleichtert werden. Das Trenngut wird dabei vorzugsweise mit derselben Flüssigkeit angefeuchtet, welche auch als Trennmedium eingesetzt wird. Vorzugsweise enthält das in den ZKS eingebrachte Trenngut mindestens 0,1 Gew.-% Trennmedium, bevorzugt mindestens 0,5 Gew.-%, noch mehr bevorzugt mindestens 1 Gew.-%, insbesondere mindestens 5 Gew.-%. Vorzugsweise enthält das in den ZKS eingebrachte Trenngut allerdings weniger als 80 Gew.-% Trennmedium, bevorzugt weniger als 50 Gew.-%, noch mehr bevorzugt weniger als 25 Gew.-%, insbesondere weniger als 15 Gew.-%. Vorzugsweise enthält das in den ZKS eingebrachte Trenngut zwischen 0,1 und 80 Gew.-% Trennmedium, bevorzugt zwischen 0,2 und 50 Gew.-%, noch mehr bevorzugt zwischen 0,5 und 25 Gew.-%, noch mehr bevorzugt zwischen 1 und 20 Gew.-%, insbesondere zwischen 5 und 15 Gew.-% Trennmedium.

Gemäß einer weiteren beispielhaften Ausführungsform besteht das Trenngut aus einer Mischung aus Feststoffpartikeln und Flüssigkeiten, insbesondere aus Öl und Feststoffen, beispielsweise Metallspäne. Metallspäne weisen oftmals einen ölhaltigen schmierigen Belag auf, welcher aufgrund von Metallverarbeitungsvorgängen auf Metallbauteilen und entsprechend daraus entstehende Metallspänen aufgetragen ist. In dem Zentrifugalscheider werden die Metallspäne von dem ölhaltigen Belag getrennt und sozusagen gewaschen. Die schwereren Metallspäne werden entlang der Innenseite des Gehäusemantels des ZKS mittels des Trennmediums zu dem Trennmediumauslass und das abgeschiedene Öl zentral zu dem Leichtgutauslass befördert. Es ist bei der Trennung mit Wasser oder wässrigen Lösungen somit auch ein Wascheffekt inkludiert. Es gibt auch Anwendungen, wo nicht nur die Trennung der Partikel nach ihrer Dichte, sondern rein oberflächliche Verunreinigungen abgewaschen werden sollen z.B. Späne, die mit Öl versetzt sind.

Im Zusammenhang mit dem erfindungsgemäßen Verfahren enthält das Trennmedium vorzugsweise Wasser, insbesondere besteht das Trennmedium aus Wasser vor allem wenn das Trenngut Kunststoffe, insbesondere Polyolefine, aufweist. Polyolefine mit geringerer Dichte als Wasser können so effizient von anderen Materialien mit höherer Dichte abgetrennt werden.

Gemäß einer weiteren beispielhaften Ausführungsform enthält das Trennmedium zumindest Öl (z.B. in einer Emulsion), bzw. besteht vorzugsweise aus Öl.

Gemäß einer weiteren beispielhaften Ausführungsform enthält das Trennmedium zumindest Methanol, Ethanol und/oder Isopropanol.

Entsprechend kann das Trennmedium wässrige Lösungen aufweisen, welche mit Salzen bzw. Suspensionen (Wasser mit feinen Partikeln wie z.B.: Kalkpulver o. Ferrosilizium) versehen sind. Ferner können für die Trennung von Trenngütern bei einer Dichte insbesondere kleiner 1 g/cm³ Wasser/Alkoholmischungen oder Öle als Trennmedium eingesetzt werden.

Gemäß einer weiteren beispielhaften Ausführungsform weist das Trennmedium zumindest Fettlöser, wie beispielsweise Tenside, insbesondere kationische, anionische und/oder amphotere Tenside, auf. Somit können beispielsweise ölhaltige Beläge, welche auf dem Trenngut anhaften, gespült bzw. von dem Trenngut besser gelöst werden.

Gemäß einer weiteren beispielhaften Ausführungsform der Vorrichtung weist der Zentrifugalkraftscheider ein (zylindrisches) Gehäuse mit einer Stirnseite auf, an welchem ein Trennguteinlass vorgesehen ist. Das Gehäuse ist insbesondere gegenüber einer Bodenfläche geneigt (beispielsweise in einem Winkel zwischen Mittelachse des zylindrischen Gehäuses und der Bodenebene von 20 bis 70, insbesondere 45 Grad) und die Stirnfläche, an welchem der Trennguteinlass vorgesehen ist, ist die obere Stirnseite. Die Zwangsfördereinrichtung ist derart an der Stirnseite gekoppelt, dass das Trenngut durch den Trennguteinlass zwangsförderbar ist. Das Trenngut wird somit mindestens bis zu dem Eintritt in das Gehäuse durch den Trennguteinlass geführt und entsprechend zwangsgefördert. Es findet somit kein unkontrolliertes und ungeführtes Einbringen von Trenngut statt, wie beispielsweise über einen reinen Schwerkrafttransport. Eine Zwangsfördereinrichtung ist beispielsweise ein Schneckenförderer, dessen Förderschnecke sich bis zu dem Trennguteinlass erstreckt bzw. beispielsweise durch den Trennguteinlass in das Innere des Gehäuses ragt.

Gemäß einer weiteren beispielhaften Ausführungsform der Vorrichtung weist die Zwangsfördereinrichtung einen Auslassbereich auf, aus welchem das Trenngut in das Gehäuse zwangsförderbar ist. Beispielsweise kann die Zwangsfördereinrichtung ein zylinderförmige Außengehäuse aufweisen, in dessen Inneren eine Fördereinrichtung, wie beispielsweise eine Förderschnecke, angeordnet ist.

Gemäß einer weiteren beispielhaften Ausführungsform der Vorrichtung ist der Auslassbereich an einem freien Ende der Zwangsfördereinrichtung ausgebildet, wobei die Zwangsfördereinrichtung derart angeordnet ist, dass der Auslassbereich an dem Trennguteinlass oder innerhalb des Gehäuses vorliegt.

Gemäß einer weiteren beispielhaften Ausführungsform der Vorrichtung weist der Auslassbereich eine Auslassöffnung an einer Stirnseite an dem freien Ende der Zwangsfördereinrichtung auf. Somit kann das Trenngut in Axialrichtung bzw. in Förderrichtung in das Gehäuse abgegeben werden.

Gemäß einer weiteren beispielhaften Ausführungsform der Vorrichtung weist der Auslassbereich eine Auslassöffnung an einer Mantelfläche der Zwangsfördereinrichtung auf. Somit kann das Trenngut quer zur Axialrichtung bzw. zur Förderrichtung in das Gehäuse abgegeben werden. Ein Austrag quer zur Axialrichtung kann insbesondere Vorteile bei der Trennung dahingehend aufweisen, dass das Trenngut bereits mit Einbringrichtung zu dem Rand des Gehäuses eingeführt wird und somit ein schneller Abtrag der Schwerfraktion mittels der Randströmung des Trennmediums ermöglicht wird. Somit kann das Trenngut primär über die offene Stirnseite des Schneckenförderers oder Spiralförderers eingebracht werden, aber auch eine Einbringung über die Mantelfläche ist möglich. An der Auslassöffnung können z.B. Bohrungen oder Längsschlitze, oder ein Sieb/Lochblech vorgesehen werden, um die Partikel bzw. das Trenngut gleichförmiger zu dispergieren, um punktuelle Überladungen durch größere Agglomerate zu vermeiden.

Gemäß einer weiteren beispielhaften Ausführungsform der Vorrichtung liegt der Auslassbereich der Zwangsfördereinrichtung im Inneren des Gehäuses vor.

Gemäß einer weiteren beispielhaften Ausführungsform der Vorrichtung, ist die Zwangsfördereinrichtung verschiebbar relativ zu dem Gehäuse angeordnet, derart, dass eine Position des Auslassbereichs im Inneren des Gehäuses entlang der Längsachse des (zylinderförmigen) Gehäuses einstellbar ist. Mit anderen Worten weist die Zwangsfördereinrichtung eine Längsachse auf, welche durch den Trennguteinlass verläuft, wobei die Zwangsfördereinrichtung verschiebbar entlang der Längsachse (Mittelachse) relativ zu dem (z.B. zylindrischen) Gehäuse ist. In diesem Falle kann die Zwangsfördereinrichtung verschoben werden und die Eischubtiefe der Zwangsfördereinrichtung in das Gehäuse wird geändert. Dadurch lässt sich die Verweilzeit des Trennguts, d.h. z.B. der Partikel, im ZKS verändern. Dies kann für bestimmte Trennaufgaben von Vorteil sein, wenn man die Verweilzeit z.B. erhöht.

Gemäß einer weiteren beispielhaften Ausführungsform der Vorrichtung weist die Vorrichtung eine Sicherheitsvorrichtung auf, welche eingerichtet ist, einen unzulässigen Innendruck des Zentrifugalkraftscheiders und/oder eine Betriebsstörung der Zwangsfördereinrichtung festzustellen, wobei die Sicherheitsvorrichtung mit der Antriebseinheit derart gekoppelt ist, dass bei festgestellten unzulässigem Innendruck des Zentrifugalkraftscheiders und/oder einer Betriebsstörung der Zwangsfördereinrichtung ein Betriebsstopp der Antriebseinheit einstellbar ist. Am Ende der Fördererstrecke, beispielsweise im Inneren des Gehäuses befindet sich der Auslassbereich mit dortigen Auslassöffnungen, sodass an einer gewünschten Position das Trenngut in dem Gehäuse ausgegeben werden kann. Somit kann eine exakte Trennung vorbestimmt und definiert werden, da beispielsweise an der gewünschten Position, an welcher das Trenngut die Zwangsfördereinrichtung verlässt, einen vorbestimmten Weg zu dem Trennmediumauslass der Schwerfraktion und einem Leichtgutauslass der Leichtfraktion einstellbar ist.

Aufgrund der Zwangsführung des Trennguts kann bei Überlastung ein Überdruck im Zylinder entstehen. Der Überdruck oder das Verklemmen kann über die Rotation der Zwangsfördereinrichtung, deren Elektromotor, oder mittels eines Drucksensors gemessen werden und ein Notstopp initiiert werden.

Im Folgenden werden bevorzugte, nicht einschränkende Ausführungsbeispiele der Erfindung unter Bezugnahme auf die Zeichnungen näher erläutert.
Figur 1 zeigt schematisch eine Vorrichtung gemäß einem exemplarischen Ausführungsbeispiel der Erfindung aufweisend eine Zwangsfördereinrichtung.
Figur 2 zeigt schematisch eine Vorrichtung gemäß einem anderen exemplarischen Ausführungsbeispiel der Erfindung aufweisend mehrere Zwangsfördereinrichtungen.
Figur 3 zeigt schematisch eine Vorrichtung gemäß einem exemplarischen Ausführungsbeispiel der Erfindung aufweisend eine Zwangsfördereinrichtung, deren Auslassbereich im Inneren des Gehäuses des Zentrifugalscheiders vorliegt.

Fig. 1 zeigt eine Vorrichtung gemäß einem exemplarischen Ausführungsbeispiel der Erfindung. Die Vorrichtung weist einen ZKS 1 mit einem zylindrische Gehäuse 4 auf, bei welchem eine Stirnseite 2 und eine gegenüberliegende Rückseite 3 über einen im Wesentlichen zylindrischen Gehäusemantel 4' miteinander verbunden sind. Der ZKS 1 weist weiters einen im Wesentlichen zentral an der Stirnseite 2 angeordneten Trennguteinlass 5 sowie einen im Wesentlichen zentral an der Rückseite angeordneten Leichtgutauslass 6 auf. Der im Wesentlichen zylindrische Gehäusemantel 4' weist einen an die Rückseite 3 des ZKS angrenzenden evolventenförmigen Trennmediumeinlass 7 und einen an die Stirnseite 2 des ZKS 1 angrenzenden evolventenförmigen Trennmediumauslass 8 auf. Die gezeigte Vorrichtung weist weiters eine mit dem Trennguteinlass 5 verbundene Zwangsfördereinrichtung 9 auf. In der gezeigten Ausführungsform ist die Längsachse 10 des ZKS 1 im Wesentlichen fluchtend mit der Längsachse 11 der Zwangsfördereinrichtung 9 ausgerichtet. Die Zwangsfördereinrichtung 9 ist mit einem Vorlagebehälter 12 verbunden, welcher ein Rührwerk 13 aufweist.

Im Zusammenhang mit der in Fig. 1 gezeigten Ausführungsform wird zur Durchführung eines Verfahrens gemäß einem exemplarischen Ausführungsbeispiel der Erfindung Trennmedium 14 in den Trennmediumeinlass 7 eingeleitet, vorzugsweise durch eine Pumpe mit regelbarer Geschwindigkeit (nicht gezeigt), sodass eine Wirbelströmung mit einem Luftkern entlang der Längsachse 10 des ZKS 1 erzeugt wird und das Trennmedium durch den Trennmediumauslass 8 wieder aus dem ZKS austritt. Trenngut wird vom Vorlagebehälter 12 durch die Zwangsfördereinrichtung 9 in den Trennguteinlass 5 an der Stirnseite 2 des ZKS 1 zwangsgefördert und so im Wesentlichen in Richtung der Längsachse 10 des ZKS 1 eingebracht. Material niedriger Dichte schwimmt an der Grenzfläche zwischen dem Trennmedium und dem Luftkern auf und wird entlang der Längsachse 10 des ZKS 1 zum Leichtgutauslass 6 an der Rückseite 3 befördert, wo es als Leichtgutfraktion 16 austritt. Während des Betriebs wird die Längsachse 10 des ZKS 1 vorzugsweise in einem Winkel von 20° bis 40° zur Horizontalen ausgerichtet, sodass der Transport des Materials niedriger Dichte vom Trennguteinlass 5 zum Leichtgutauslass 6 durch die Schwerkraft gewährleistet wird. Material höherer Dichte tritt im Gegensatz dazu aus dem Luftkern in das Trennmedium über, wird durch die Zentrifugalkraft radial nach außen gedrückt und verlässt den ZKS 1 gemeinsam mit dem Trennmedium durch den Trennmediumauslass 8 als Schwergutfraktion 15. Die Bewegungsrichtung des Trennmediums und des Trenngutmaterials niedrigerer Dichte sind in der gezeigten Ausführungsform also entgegengesetzt. Das Trennmedium strömt in einer Wirbelbahn von der Rückseite 3 des ZKS 1 in Richtung der Stirnseite 2, wohingegen sich Partikel mit niedriger Dichte vom Trennguteinlass 5 an der Stirnseite 2 zum Leichtgutauslass 6 an der Rückseite 3 des ZKS bewegen.

Fig. 2 zeigt eine weitere bevorzugte Ausführungsform der erfindungsgemäßen Vorrichtung. Der ZKS 1 entspricht dabei im Wesentlichen dem ZKS 1 der in Fig. 1 gezeigten Ausführungsform. Allerdings weist die in Fig. 2 gezeigte Ausführungsform drei Zwangsfördereinrichtungen 9, 9', 9" auf, welche mit dem Trennguteinlass 5 des ZKS 1 verbunden sind. Die Längsachsen 11, 11', 11" der Zwangsfördereinrichtungen 9, 9', 9" sind winkelig zueinander sowie zur Längsachse 10 des ZKS angeordnet. Die Zwangsfördereinrichtungen 9, 9', 9" können wiederum mit Vorlagebehältern (nicht gezeigt), vorzugsweise aufweisend Rührwerke oder Austragsböden, verbunden sein.

Beispielsweise können die Zwangsfördereinrichtungen 9, 9', 9" in einem gemeinsamen Zwangsförderabschnitt münden, in welchem eine weitere Zwangsförderung, beispielsweise mittels einer weiteren Zwangsfördereinrichtung (z.B. mit Förderschnecke), stattfindet, sodass das Trennmedium in das Innere des Gehäuses 4 zwangsgeführt wird. Der gemeinsame Zwangsförderabschnitt kann mit einer weiteren Zwangsfördereinrichtung ausgebildet sein und kann entsprechend den Ausführungsformen der Zwangsfördereinrichtung 9 aus Figuren 1 oder 3 ausgebildet sein.

Im Zusammenhang mit der in Fig. 2 gezeigten Ausführungsform kann das Verfahren gemäß einem exemplarischen Ausführungsbeispiel der Erfindung im Wesentlichen analog zu dem oben in Bezug auf Fig. 1 beschriebenen Verfahren durchgeführt werden. Allerdings wird das Trenngut in der in Fig. 2 gezeigten Ausführungsform über drei separate Zwangsfördereinrichtungen 9, 9', 9'' in den ZKS 1 eingebracht. Vorteilhafterweise kann unterschiedliches Trenngut, z.B. in Bezug auf die Zusammensetzung oder die Größenverteilung, über die separaten Zwangsfördereinrichtungen 9, 9', 9" eingebracht werden. Die Zwangsfördereinrichtungen 9, 9', 9" können dabei mit unterschiedlichen Fördergeschwindigkeiten betrieben werden, die an das jeweilige Trenngut angepasst sind.

Figur 3 zeigt eine Zwangsfördereinrichtung 9, deren Auslassbereich 19 im Inneren des Gehäuses 4 des Zentrifugalkraftscheiders 1 vorliegt. Der Zentrifugalkraftscheiders 1 ist ähnlich zu der Ausführungsform aus Figur 1 ausgebildet, wobei die Zwangsfördereinrichtung 9 verschiebbar innerhalb des Gehäuses 4 angeordnet ist.

Der Zentrifugalkraftscheider 1 weist insbesondere ein zylindrisches Gehäuse 4 auf, welches entlang seiner Längsachse (Mittelachse) 10 eine Stirnseite 2 hat, an welchem ein Trennguteinlass 5 vorgesehen ist. Das Gehäuse 4 ist insbesondere gegenüber einer Bodenebene 21 geneigt (beispielsweise in einem Winkel zwischen Mittelachse des zylindrischen Gehäuses und der Bodenebene 21 von 20 Grad bis 70 Grad und die Stirnfläche 2, an welchem der Trennguteinlass 5 vorgesehen ist, ist die obere Stirnseite. Die Zwangsfördereinrichtung 9 ist derart an der Stirnseite 2 gekoppelt, dass das Trenngut durch den Trennguteinlass 5 zwangsförderbar ist. Das Trenngut wird somit mindestens bis zu dem Eintritt in das Gehäuse 4 durch den Trennguteinlass 5 geführt und entsprechend zwangsgefördert.

Die Zwangsfördereinrichtung 9 weist einen Auslassbereich 19 auf, aus welchem das Trenngut in das Gehäuse 4 zwangsförderbar ist. Beispielsweise kann die Zwangsfördereinrichtung 9 ein zylinderförmige Außengehäuse aufweisen, in dessen Inneren eine Fördereinrichtung, wie beispielsweise eine Förderschnecke, angeordnet ist. Der Auslassbereich 19 ist an einem freien Ende der Zwangsfördereinrichtung 9 ausgebildet, wobei die Zwangsfördereinrichtung 9 derart angeordnet ist, dass der Auslassbereich 19, wie in Fig. 3 dargestellt, innerhalb des Gehäuses 4 vorliegt.

Der Auslassbereich 19 weist eine Auslassöffnung 20 an einer Mantelfläche der Zwangsfördereinrichtung 9 auf. Somit kann das Trenngut quer zur Axialrichtung 11 bzw. zur Förderrichtung in das Gehäuse 4 abgegeben werden. Ein Austrag quer zur Axial-/Längsrichtung 11 kann insbesondere Vorteile bei der Trennung dahingehend aufweisen, dass das Trenngut bereits mit Einbringrichtung zur Mantelinnenfläche des Gehäuses 4 eingeführt wird und somit ein schnellerer Abtrag der Schwerfraktion mittels der Randströmung des Trennmediums ermöglicht wird.

Der Auslassbereich 19 der Auslassöffnung 20 liegt somit im Inneren des Gehäuses 4 vor. Die Zwangsfördereinrichtung 9 ist ferner entlang der Längsachse 11 verschiebbar entlang einer (insbesondere translatorischen) Bewegungsrichtung 18 relativ zu dem Gehäuse 4 angeordnet, derart, dass eine Position des Auslassbereichs 19 im Inneren des Gehäuses 4 entlang der Längsachse 11 des zylinderförmigen Gehäuses 4 einstellbar ist. Somit kann die Position der Auslassöffnung 20 beliebig im inneren des Gehäuses 4 eingestellt werden. Ein Außenrohr (Rohrstück (Futterrohr)) der Zwangsfördereinrichtung 9 kann beispielsweise mittels einer Dichtung 17, z.B. einer Flachdichtung, flexibler Dichtmasse oder einem O-Ring versehen werden und angezogen werden, wodurch eine dichte Verbindung erreicht werden kann. Ferner kann die Dichtung 17 beispielsweise über eine Manschette mit Dichtlippen oder bei Ausgestaltung des Trennguteinlasses als Rohrstück (Futterrohr) über eine Ringraumdichtung oder Pressringdichtung ausgebildet sein.

## Patentansprüche

1. Vorrichtung zur Trennung von Trenngut in einem Zentrifugalkraftscheider (1), wobei die Vorrichtung aufweist:
den Zentrifugalkraftscheider (1) mit einem Trennguteinlass (5) zum Einbringen von Trenngut und einem Trennmediumeinlass (7) zum Einleiten eines Trennmediums (14), und
die mindestens eine mit dem Trennguteinlass (5) verbundene Zwangsfördereinrichtung (9),
**dadurch gekennzeichnet, dass**
der Zentrifugalkraftscheider (1) ein Gehäuse (4) mit einer Stirnseite (2), an welchem ein Trennguteinlass (5) vorgesehen ist, aufweist,
wobei die Zwangsfördereinrichtung (9) derart an der Stirnseite (4) gekoppelt ist, dass das Trenngut durch den Trennguteinlass (5) zwangsförderbar ist.

2. Vorrichtung gemäß Anspruch 1, wobei die Zwangsfördereinrichtung (9) ein Schneckenförderer oder ein Spiralförderer ist.

3. Vorrichtung gemäß Anspruch 1 oder 2, wobei die Zwangsfördereinrichtung (9) eine, vorzugsweise stufenlos regelbare, Antriebseinheit aufweist.

4. Vorrichtung gemäß einem der Ansprüche 1 bis 3, wobei die Zwangsfördereinrichtung (9) mit einem Vorlagebehälter (12) aufweisend einen Austragsboden oder ein Rührwerk (13) verbunden ist.

5. Vorrichtung gemäß einem der Ansprüche 1 bis 4,
wobei die Zwangsfördereinrichtung (9) einen Auslassbereich (19) aufweist, aus welchem das Trenngut in das Gehäuse (4) zwangsförderbar ist.

6. Vorrichtung gemäß Anspruch 5,
wobei der Auslassbereich (19) an einem freien Ende der Zwangsfördereinrichtung (9) ausgebildet ist,
wobei die Zwangsfördereinrichtung (9) derart angeordnet ist, dass der Auslassbereich (19) an dem Trennguteinlass (5) oder in dem Gehäuse (4) vorliegt.

7. Vorrichtung gemäß Anspruch 6,
wobei der Auslassbereich (19) eine Auslassöffnung (20) an einer Stirnseite an dem freien Ende der Zwangsfördereinrichtung (9) aufweist.

8. Vorrichtung gemäß Anspruch 6 oder 7,
wobei der Auslassbereich (19) eine Auslassöffnung (20) an einer Mantelfläche der Zwangsfördereinrichtung (9) aufweist.

9. Vorrichtung gemäß einem der Ansprüche 6 bis 8,
wobei der Auslassbereich (19) im Inneren des Gehäuses (4) vor-liegt.

10. Vorrichtung gemäß einem der Ansprüche 6 bis 9,
wobei die Zwangsfördereinrichtung (9) verschiebbar relativ zu dem Gehäuse (4) angeordnet ist, derart, dass eine Position des Auslassbereichs (19) im Inneren des Gehäuses (4) entlang der Längsachse (11) einstellbar ist.

11. Vorrichtung gemäß Anspruch 10,
wobei die Zwangsfördereinrichtung (9) eine Längsachse (11) aufweist, welche durch den Trennguteinlass (5) verläuft,
wobei die Zwangsfördereinrichtung (9) verschiebbar entlang der Längsachse (11) relativ zu dem Gehäuse (4) ist.

12. Vorrichtung gemäß einem der Ansprüche 1 bis 11, wobei die Vorrichtung mindestens eine weitere mit dem Trennguteinlass (5) verbundene Zwangsfördereinrichtung (9') aufweist.

13. Vorrichtung gemäß Anspruch 12, wobei die Zwangsfördereinrichtungen (9,9') jeweils eine Längsachse (11,11') aufweisen, wobei die Längsachsen (11,11') in einem Winkel zueinander an-geordnet sind.

14. Vorrichtung gemäß Anspruch 13, wobei der Winkel zwischen den Längsachsen (11,11') der Zwangsfördereinrichtungen (9,9') zwischen 10° und 120°, bevorzugt zwischen 20° und 100°, noch mehr bevorzugt zwischen 30° und 80°, am meisten bevorzugt zwischen 40° und 60° beträgt.

15. Verfahren zur Trennung von Trenngut in einem Zentrifugalkraftscheider (1) mittels einer Vorrichtung gemäß einem der Ansprüche 1 bis 14, wobei das Verfahren aufweist:
Einleiten eines Trennmediums (14) derart in den Zentrifugalkraftscheider (1), dass ein Wirbel mit einem Luftkern im Inneren des Zentrifugalkraftscheiders (1) erzeugt wird, und
Einbringen des Trennguts über mindestens eine Zwangsfördereinrichtung (9) in den Zentrifugalkraftscheider (1).

## Claims

1. A device for separating material to be separated in a centrifugal force separator (1), wherein the device comprises:
the centrifugal force separator (1) with an inlet (5) for material to be separated for introducing material to be separated and a separating medium inlet (7) for introducing a separating medium (14), and
the at least one force-conveying device (9) connected to the inlet (5) for material to be separated,
**characterized in that**
the centrifugal force separator (1) comprises a housing (4) with an end face (2) at which an inlet (5) for material to be separated is provided,
wherein the force-conveying device (9) is coupled to the end face (4) such that the material to be separated can be force-conveyed through the inlet (5) for material to be separated.

2. The device according to claim 1, wherein the force-conveying device (9) is a screw conveyor or a spiral conveyor.

3. The device according to claim 1 or 2, wherein the force-conveying device (9) comprises a preferably continuously controllable drive unit.

4. The device according to any one of claims 1 to 3, wherein the force-conveying device (9) is connected to a storage container (12) comprising a discharge tray or an agitator (13).

5. The device according to any one of claims 1 to 4,
wherein the force-conveying device (9) comprises an outlet region (19) from which the material to be separated can be force-conveyed into the housing (4).

6. The device according to claim 5,
wherein the outlet region (19) is formed at a free end of the force-conveying device (9),
wherein the force-conveying device (9) is arranged such that the outlet region (19) is present at the inlet (5) for material to be separated or in the housing (4).

7. The device according to claim 6,
wherein the outlet region (19) comprises an outlet opening (20) at an end face at the free end of the force-conveying device (9).

8. The device according to claim 6 or 7,
wherein the outlet region (19) comprises an outlet opening (20) at a surface area of the force-conveying device (9).

9. The device according to any one of claims 6 to 8,
wherein the outlet region (19) is located in the interior of the housing (4).

10. The device according to any one of claims 6 to 9,
wherein the force-conveying device (9) is arranged displaceably relative to the housing (4) such that a position of the outlet region (19) in the interior of the housing (4) can be adjusted along the longitudinal axis (11).

11. The device according to claim 10,
wherein the force-conveying device (9) comprises a longitudinal axis (11) which runs through the inlet (5) for material to be separated,
wherein the force-conveying device (9) is displaceable along the longitudinal axis (11) relative to the housing (4).

12. The device according to any one of claims 1 to 11, wherein the device comprises at least one further force-conveying device (9') connected to the inlet (5) for material to be separated.

13. The device according to claim 12, wherein the force-conveying devices (9, 9') each comprise a longitudinal axis (11, 11'), wherein the longitudinal axes (11, 11') are arranged at an angle to one another.

14. The device according to claim 13, wherein the angle between the longitudinal axes (11, 11') of the force-conveying devices (9, 9') is between 10° and 120°, preferably between 20° and 100°, even more preferably between 30° and 80°, most preferably between 40° and 60°.

15. A method for separating material to be separated in a centrifugal force separator (1) by means of a device according to any one of claims 1 to 14, wherein the method comprises:
introducing a separating medium (14) into the centrifugal force separator (1) such that a vortex with an air core is generated in the interior of the centrifugal force separator (1), and
introducing the material to be separated via at least one force-conveying device (9) into the centrifugal force separator (1).

## Revendications

1. Dispositif permettant de séparer un produit à séparer dans un séparateur à force centrifuge (1), dans lequel le dispositif comprend :
le séparateur à force centrifuge (1) avec une entrée de produit à séparer (5) permettant d'introduire du produit à séparer et une entrée de milieu de séparation (7) permettant d'introduire un milieu de séparation (14), et
le au moins un dispositif de transport forcé (9) relié à l'entrée de produit à séparer (5),
**caractérisé en ce que**
le séparateur à force centrifuge (1) présente un boîtier (4) avec une face avant (2) sur laquelle est prévue une entrée de produit à séparer (5), dans lequel le dispositif de transport forcé (9) est couplé à la face avant (4) de telle manière que le produit à séparer peut être transporté de manière forcée à travers l'entrée de produit à séparer (5).

2. Dispositif selon la revendication 1,
dans lequel le dispositif de transport forcé (9) est un convoyeur à vis ou un convoyeur à spirale.

3. Dispositif (100) selon la revendication 1 ou 2,
dans lequel le dispositif de transport forcé (9) présente une unité d'entraînement, de manière préférée réglable en continu.

4. Procédé selon l'une quelconque des revendications 1 à 3,
dans lequel le dispositif de transport forcé (9) est relié à un réservoir d'alimentation (12) présentant un fond de décharge ou un agitateur (13).

5. Procédé selon l'une quelconque des revendications 1 à 4,
dans lequel le dispositif de transport forcé (9) présente une zone de sortie (19) à partir de laquelle le produit à séparer peut être transporté de manière forcée dans le boîtier (4).

6. Dispositif selon la revendication 5,
dans lequel la région de sortie (19) est formée à une extrémité libre du dispositif de transport forcé (9),
dans lequel le dispositif de transport forcé (9) est agencé de telle manière que la région de sortie (19) se trouve au niveau de l'entrée de produit à séparer (5) ou dans le boîtier (4).

7. Dispositif selon la revendication 6,
dans lequel la région de sortie (19) présente une ouverture de sortie (20) sur une face avant à l'extrémité libre du dispositif de transport forcé (9).

8. Dispositif (100) selon la revendication 6 ou 7,
dans lequel la région de sortie (19) présente une ouverture de sortie (20) sur une surface latérale du dispositif de transport forcé (9).

9. Procédé selon l'une quelconque des revendications 6 à 8,
dans lequel la région de sortie (19) se trouve à l'intérieur du boîtier (4).

10. Procédé selon l'une quelconque des revendications 6 à 9,
dans lequel le dispositif de transport forcé (9) est agencé de manière à pouvoir coulisser par rapport au boîtier (4), de telle manière qu'une position de la région de sortie (19) à l'intérieur du boîtier (4) le long de l'axe longitudinal (11) peut être réglée.

11. Dispositif selon la revendication 10,
dans lequel le dispositif de transport forcé (9) présente un axe longitudinal (11) qui traverse l'entrée de produit à séparer (5),
dans lequel le dispositif de transport forcé (9) peut coulisser le long de l'axe longitudinal (11) par rapport au boîtier (4).

12. Procédé selon l'une quelconque des revendications 1 à 11,
dans lequel le dispositif présente au moins un autre dispositif de transport forcé (9') relié à l'entrée de produit à séparer (5).

13. Dispositif selon la revendication 12, dans lequel les dispositifs de transport forcé (9, 9') présentent respectivement un axe longitudinal (11, 11'), dans lequel les axes longitudinaux (11, 11') sont agencés selon un angle l'un par rapport à l'autre.

14. Dispositif selon la revendication 13, dans lequel l'angle entre les axes longitudinaux (11, 11') des dispositifs de transport forcé (9, 9') est compris entre 10° et 120°, de manière préférée entre 20° et 100°, de manière plus préférée entre 30° et 80°, de la manière la plus préférée entre 40° et 60°.

15. Procédé permettant de séparer un produit à séparer dans un séparateur à force centrifuge (1) au moyen d'un dispositif selon l'une quelconque des revendications 1 à 14, dans lequel le procédé comprend les étapes consistant à :
introduire un milieu de séparation (14) dans le séparateur à force centrifuge (1) de telle manière qu'un tourbillon avec un noyau d'air est généré à l'intérieur du séparateur à force centrifuge (1), et
introduire le produit à séparer dans le séparateur à force centrifuge (1) par l'intermédiaire d'au moins un dispositif de transport forcé (9).
